# EUROPÄISCHE PATENTSCHRIFT

(11) **EP 2 924 382 B1**
(45) Veröffentlichungstag und Bekanntmachung des Hinweises auf die Patenterteilung: **22.03.2017**
(21) Anmeldenummer: 14194450.4
(22) Anmeldetag: 24.11.2014
(51) Int. Cl.: F27D 25/00, B08B 5/02, B08B 9/093, B05B 1/00, B65D 88/70

(54) **AUSBLASSYSTEM FÜR LUFTSTOßGERÄTE**
AIR PURGE SYSTEM FOR AIR IMPACT DEVICES
SYSTÈME DE VIDANGE POUR APPAREIL À IMPULSION D'AIR

(30) Priorität: 25.03.2014 DE 202014002625 U
(43) Veröffentlichungstag der Anmeldung: 30.09.2015
(73) Patentinhaber: Agrilux Beteiligungs GmbH, 55444 Waldlaubersheim (DE)
(72) Erfinder: Leibling, Udo, 55411 Bingen (DE)
(74) Vertreter: Bockhorni & Kollegen

(56) Entgegenhaltungen:
- WO-A2-2006/086595
- DE-U1- 29 518 283
- "Retractable Air Cannon Nozzle", , 18. Januar 2013 (2013-01-18), XP054976007, Gefunden im Internet: URL:https://www.youtube.com/watch?v=XfnxKb NB1KY [gefunden am 2015-08-04]

## Beschreibung

Die Erfindung betrifft ein Ausblassystem gemäß dem Oberbegriff des Anspruches 1 bzw. ein Verfahren gemäß dem nebengeordneten Verfahrensanspruch.

Sogenannte Luftstoßgeräte, mit denen schlagartig ein starker Luftstrom ausgestoßen werden kann, werden seit etwa 30 Jahren für das Ablösen von Anbackungen und Materialaufstauungen in verfahrenstechnischen Behältern, Reaktoren, Silos oder Öfen, wie etwa Vorwärmesysteme zu Drehöfen und dergleichen verwendet, und zwar in Zusammenhang mit entsprechenden Ausblassystemen. Der über das Luftstoßgerät schlagartig austretende Luftstrom wird über mindestens eine Ausblasdüse des Ausblassystems in Richtung auf die Anbackungen oder Materialaufstauungen geblasen, die auch als Heißbranddüse bezeichnet wird. Derartige Luftstoßgeräte werden häufig in Systemen eingesetzt, in denen Betriebstemperaturen bis 1200°C herrschen können, wobei im Inneren dieser Behälter in der Regel eine außerordentlich aggressive Atmosphäre herrscht.

Häufig werden Heißbranddüsen aus hitzebeständigem Gusswerkstoff hergestellt und sind in Durchbrüchen des feuerfesten Mauerwerks eingebettet. Überwiegend werden diese Heißbranddüsen mit Anstellwinkel von 0° , 20°, 40°, 75° und 90° hergestellt, wobei unter Anstellwinkel der Winkel zu verstehen ist, unter welchem das Vorderteil der Heißbranddüse mit der Austrittsöffnung gegenüber der Längsachse des Wanddurchbruchs des Mauerwerks abgewinkelt ist, in welchem die Heißbranddüse eingebettet ist. 90°-Düsen werden in Zyklonen, runden Anlagenteilen, aber auch auf Rutschen eingesetzt. Allerdings werden derartige aus hitzebeständigem Gusswerkstoff hergestellte Heißbranddüsen in dem dem Inneren des Behälters zugewandten Bereich den hohen Temperaturen und aggressiven Gasen ausgesetzt, was häufig einen sehr schnellen Verschleiß zur Folge hat, so dass die Heißbranddüsen ausgewechselt werden müssen. Dies ist insofern nachteilhaft, weil dies in der Regel nur bei einem Ofenstillstand erfolgen kann, was zu einer Betriebsunterbrechung führt. Die Einbettung derartiger Heißbranddüsen ist beispielsweise aus der DE 38 41 381 C2 bekannt.

Zur Erleichterung des Austausches verschlissener Heißbranddüsen und um sicherzustellen, dass der Luftstoß zuverlässig in die Trennfläche zwischen Wandung und Anbackung eingeleitet wird, ist es bekannt, Wechselrohre in die Wandung einzubringen und mit der Außenwand zu verschweißen (EP 0 799 403 B1). Zwar muss auch hier eine verschlissene Heißbranddüse von der Innenseite des Behälters her in das Wechselrohr eingesetzt werden, hat dann aber immer dieselbe Positionierung wie bei der Erstinstallation. Während die Heißbranddüse auch hier stets den hohen thermischen, chemischen und mechanischen Belastungen ausgesetzt ist, liegt hingegen das Wechselrohr zurückgesetzt und damit geschützt im Mauerwerk, so dass das Wechselrohr längere Standzeiten als die eingesetzt Heißbranddüse aufweist. In diesem Zusammenhang ist es bekannt, die Standzeit einer Heißbranddüse, insbesondere einer solchen mit 90° Anstellwinkel, durch einen Hitzeschutz aus feuerfester Masse zu verbessern (WO 97/19 309), wodurch die Standzeiten der Heißbranddüsen aus hitzebeständigem Gusswerkstoff verlängert werden können. Die feuerfeste Masse ist hierbei über aufgeschweißte Hexagonalgitter gehalten, die als Anker wirken. Derartige Heißbranddüsen werden sowohl mit als auch ohne Wechselrohr eingesetzt.

Mit Blickpunkt auf die Erzielung wesentlich höherer Standzeiten wurden Ausblassysteme mit einem Aufnahmekasten und einem vorgesetzten Düsenstein sowie einer Heißbranddüse aus hitzebeständigem Gusswerkstoff entwickelt (EP 1 112 947 A2), die zudem den Vorteil bieten, dass die Heißbranddüsen im Fall eines Verschleißes von außen eingebracht werden können, so dass der kontinuierliche Ofenbetrieb nicht durch das Auswechseln der Heißbranddüsen beeinträchtigt wird. Diese Systeme sind überwiegend nur mit Heißbranddüsen mit Anstellwinkel von 0° oder 20° verwendet worden und wurden aus Kostengründen vornehmlich auch nur in den Ecken von beispielsweise Vorwärmern eingesetzt, insbesondere wenn dort besonders hohe Temperaturen herrschen.

Schließlich ist es bekannt, bei einem Heißbranddüsen-System mit Aufnahmekasten und eingesetztem Düsen-Formstein aus Feuerfestmasse ein Austauschen des Düsen-Formsteins von außen her zu ermöglichen. Hierbei liegt der Aufnahmekasten gleichermaßen wie bei den vorher beschriebenen Wechselrohren zurückgesetzt geschützt im Mauerwerk, so dass zufriedenstellende Standzeiten erreicht werden können. Die Wandstärken derartiger aus feuerfester Masse (Keramik) hergestellten Düsen-Formsteine sind aber sehr dick, um den Druckstößen aus den Luftstoßgeräten standzuhalten, was zu Düsen mit entsprechend großen Abmessungen und entsprechend hohem Eigengewicht führt. Diese Düsen sind also nur schwer zu handhaben und somit auch nur bedingt von außen austauschbar.

Schließlich sind Wechseldüsensysteme bekannt, die von der Firma VSR hergestellt werden, bei denen zunächst ein Hüllstein aus feuerfestem Material mit Haltewinkel in das Mauerwerk des Vorwärmer-Systems eingebettet wird, in welchen zunächst ein Düsenstein mit einem Dehnungskragen und zuletzt eine Fächerwinkeldüse aus Thermoguss von außen her eingesetzt wird. Dieses System hat durchaus Vorteile, die aber mit einem aufwändigen Aufbau und damit hohen Kosten erkauft werden müssen. Zudem kann es bei einem Verschleiß bzw. einer Beschädigung der Fächerwinkeldüse aus Thermoguss sehr schnell zu einer Beschädigung des Düsensteins sowie des Hüllsteins durch die Druckstöße aus dem Luftstoßgerät kommen. Zudem kann der Hüllstein dieses Systems nur von der Innenseite des Vorwärmer-Systems her ausgetauscht werden, setzt also dann einen Stopp des Ofenbetriebs voraus.

Ferner sind auch runde Ausblasköpfe aus hitzebeständigem Thermoguss bekannt, die in das Mauerwerk eingebettet werden und die so weit in das Innere des Behälters vorstehen, dass die Austrittsöffnung des Ausblaskopfes sich im Inneren des Behälters befindet. Mit diesen Ausblasköpfen kann der Luftstoß entweder seitlich oder nach unten in Fließrichtung des Materialstroms eingeleitet werden. Allerdings sind diese Ausblasköpfe permanent den hohen Temperaturbeanspruchungen und der aggressiven Atmosphäre ausgesetzt, so dass sie auch infolge der ständigen Luftstöße nur eine geringe Lebensdauer aufweisen.

Schließlich sind auch Systeme mit einziehbaren Ausblasdüsen bekannt, die es ermöglichen, den Ausblaskopf nach dem Abschuss des Luftstoßgerätes aus dem Inneren des Behälters in die Wand zurückziehen, so dass der Ausblaskopf nicht mehr vollständig den hohen Belastungen ausgesetzt ist. Die Ausblasköpfe dieses Systems haben einen Wirkungsradius von 360 Grad, so dass der Ausblaskopf nicht nur seitlich über Schlitze oder nach unten über den unteren Schlitz in Schießrichtung des Materialstroms wirkt, sondern auch nach oben über den oberen Schlitz dem Materialstrom entgegen, was aber in manchen Fällen zu unerwünschten Verwirbelungen führen kann. Ferner kann ein solcher Ausblaskopf auch nicht in den Ecken eines Vorwärmers angeordnet werden, weil die Luftstöße aus einem solchen Ausblaskopf dort nicht nur in Richtung des offenen Gassteigekanals sondern auch auf der Rückseite auf die Ausmauerungswände wirken und diese beschädigen können. Insoweit werden derartige Systeme nur im Bereich der Wandmitten und nicht in den Eckbereichen verwendet, was natürlich die universelle Einsetzbarkeit reduziert. Insbesondere sind aber diese Düsen deswegen nachteilhaft, weil bei einem Ausblaskopf mit vier Ausblasöffnungen und damit mit vier Luftkanälen im günstigsten Fall nur zwei Luftkanäle unmittelbar in die Trennfläche zwischen Wandung und Anbackung wirken würden, wenn der Ausblaskopf entsprechend positioniert wird, während die beiden anderen Luftkanäle in einem entsprechenden Abstand zur Wand wirken, wodurch jedoch wesentlich schlechtere Abreinigungseffekte erzielt werden. Da insbesondere beim Einziehen des Ausblaskopfes in seine zurückgesetzte Position innerhalb des Wanddurchbruchs des Mauerwerks Staub und Schüttgut über die Austrittsöffnung an der Oberseite des Auslaufskopfs in den sonst fast geschlossenen Auslaufkopf gelangen und sich dort ablagern können, kann es zu Verstopfungen des Auslaufskopfes kommen. So sich Staub und Schüttgut zwischen Innen- und Außenrohr ablagert, kann dies im Laufe der Zeit dazu führen, dass das Ein- und Ausfahren der Ausblasköpfe behindert wird oder völlig versagt.

In Gassteigeschächten von Vorwärmern mit quadratischem oder rechteckigem Querschnitt bilden sich die Anbackungen zuerst in den Ecken und bauen sich von dort auf, so dass die Anbackungen vorrangig in den Ecken beseitigt werden müssen. Hierzu werden bislang Heißbranddüsen mit Anstellwinkeln zwischen 0° und 45° erfolgreich eingesetzt, wobei die besten Abreinigungsergebnisse dann erzielt werden, wenn die Luftstöße gezielt in die Trennfläche zwischen den Wänden der verfahrenstechnischen Anlagen und den Anbackungen eingeleitet werden, weil hier die geringsten Haltekräfte zu finden sind und heute auch Ausmauerungen mit Antihaft-Eigenschaften zum Einsatz kommen.

Für die Abreinigung von Zyklonen und anderen runden Anlagenteilen werden üblicherweise Heißbranddüsen mit einem Anstellwinkel von 75° oder 90° eingesetzt, wobei die Luftstöße dann auch parallel zur Wand oder bei runden Anlagenteilen im Wesentlichen tangential in die Trennfläche zwischen Anbackung und Wandung eingeleitet werden. Infolge des Hitzeschutzes aus feuerfester Masse auf der Vorderseite der Düsen, der durch aufgeschweißte Gitter als Anker gehalten wird, können hierbei verbesserte Standzeiten erreicht werden.

Ferner sind einziehbare Ausblasdüsen bekannt (triple air cannon nosle vom 18. Januar 2013 (2013-01-18; XP 054976007) bekannt, deren Ausblasköpfe einen Wirkungsradius von 360° haben, sodass der Ausblaskopf nicht nur seitlich über Schlitze oder nach unten in Schießrichtung des Materialstroms wirkt sondern auch nach oben dem Materialstrom entgegen, was zu unerwünschten Verwirbelungen und auch zu Anbackungen in anderen Bereichen führen kann.

Weitere Ausblasdüsen ergeben sich aus WO 2006/086595 A2 und DE 295 18 283 U1.

Allerdings sind alle Ausblasdüsen erheblichen thermischen Belastungen und der aggressiven Atmosphäre im Inneren der Behälter ausgesetzt, insbesondere im Inneren von Vorwärmern der Zementindustrie, was zu einem hohen Verschleiß führt. Dieser ist, wie bereits oben ausgeführt, einerseits durch thermische Belastungen infolge Wärmestrahlung diktiert, durch chemische Belastungen infolge aggressiver Gase sowie durch mechanische Belastungen infolge der starken pulsartigen Luftströme beim Abschuss eines Luftstoßgerätes. Ein weiterer Nachteil rührt daher, dass nach dem Abschuss eines Luftstoßes mit schlagartigem Schließen des Luftstoßgerätes bei allen zuvor beschriebenen Heißbranddüsen-Systemen ein Unterdruck innerhalb des Systems erzeugt wird, wodurch Staub in die Ausblasdüse bzw. das Ausblassystem gelangen kann, der bei jedem Abschuss zusammen mit dem Luftstoß eine stark abrasive Wirkung hat. Gleichzeitig können durch den Luftstoß entsprechend hohe Drücke von bis zu 10 bar innerhalb der Ausblasdüsen entstehen.

Aufgabe der Erfindung ist es somit, ein Ausblassystem für ein Luftstoßgerät zu schaffen, mit welchem hohe Standzeiten infolge verringerten Verschleißes erzielt und optimiert auch hartnäckige Materialaufstauungen und -Anbackungen aufgelöst werden können. Dabei soll der Aufbau dieser Systeme einfach und robust sein. Ferner sollen allfällige Wartungsarbeiten vereinfacht werden. Die Aufgabe kann auch darin gesehen werden, ein besonders effektives Ausblassystem bereitzustellen, mittels welchem Anbackungen auf besonders effektive Weise oder auch auf besonders flexible Weise entfernt werden können, insbesondere je nach Art der Anwendung bzw. nach Art eines speziellen Behälters, Silos, Reaktors oder dergleichen. Nicht zuletzt ist es vorteilhaft, das Ausblassystem in besonders kostengünstiger Ausgestaltung bereitstellen zu können.

Diese Aufgabe wird erfindungsgemäß durch die im kennzeichnenden Teil des Anspruches 1 enthaltenen Merkmale gelöst, wobei zweckmäßige Weiterbildungen der Erfindung durch die in den Unteransprüchen enthaltenen Merkmale gekennzeichnet sind.

Nach Maßgabe der Erfindung erfolgt ein Ausrichten der Ausblasöffnung mittelbar über die Schubstange, indem eine mit dem Schubantrieb gekoppelte Stelleinrichtung vorgesehen wird. Hierdurch kann das System auf unterschiedliche Anwendungsfälle eingestellt werden. Die Stelleinrichtung ermöglicht das Einstellen und optimierte Ausrichten der Düse. Die Stelleinrichtung kann den Schubantrieb dabei auch stabilisieren oder stützen. Das exakte Ausrichten der Ausblasöffnung ist beispielsweise dann besonders wichtig, wenn die Düse in einer Ecke des Behälters angeordnet werden soll.

Gemäß einem vorteilhaften Ausführungsbeispiel ist die Stelleinrichtung axial mittels des Schubantriebs positionierbar. Die Stelleinrichtung ist vorzugsweise drehfest geführt, insbesondere formschlüssig geführt ist, bevorzugt mittels wenigstens einer Führungsstange oder dergleichen. Hierdurch kann die Stelleinrichtung eingerichtet sein zum Ausrichten der Ausblasöffnung in der vordefinierten Ausblasrichtung sowohl in der Betriebsstellung als auch in der Ruhestellung. Das axiale Verlagern der Stelleinrichtung ermöglicht dabei auch, den Schubantrieb unabhängig von der jeweiligen Axialposition zu stabilisieren und zu führen, also auch in der Betriebsstellung, wenn starke Druckimpulse auf das System wirken.

Gemäß einem vorteilhaften Ausführungsbeispiel weist die Stelleinrichtung eine Deflektoreinheit eingerichtet zum Begrenzen eines vom Gasstrom, insbesondere Luftstrom, passierbaren Volumens auf. Die Deflektoreinheit kann die Effektivität des Systems steigern, insbesondere indem ein Druckstoß direkt zur Anbackung geleitet wird, also auf möglichst kurzem, direktem Weg von einem Luftstoßgerät zur Ausblasöffnung. Ferner kann ein Totvolumen verringert oder gänzlich vermieden werden. Dies steigert den Effekt eines Druckstoßes, denn Überdruck kann dann nicht in einem Totvolumen verpuffen, sondern wird notwendigerweise als Druckwelle direkt zur Ausblasöffnung geleitet. Nicht zuletzt bilden sich dank der Deflektoreinheit weniger Verwirbelungen, so dass Ablagerungen von abrasiven oder chemisch aggressiven Stoffen im System vermieden werden können. Die Deflektoreinheit kann z.B. eine insbesondere auf einer Schubstange des Schubantriebs angeordnete Dichtscheibe aufweisen.

Die Deflektoreinheit ist bevorzugt auch zum Ausrichten der Ausblasöffnung in der vordefinierten Ausblasrichtung eingerichtet. Mit anderen Worten kann die Deflektoreinheit den Schubantrieb führen oder stabilisieren, und durch die Kopplung an den Schubantrieb kann mittelbar auch die Düse ausgerichtet werden. Die Erfindung beruht dabei auch auf der Erkenntnis, dass mittels der Deflektoreinheit auf besonders elegante Weise die Ausrichtung der Düse sichergestellt werden kann, ohne dass das Gesamtsystem aufwändig konzipiert werden muss. Bevorzugt ist die Deflektoreinheit vollständig in ein geschlossenes Volumen bzw. Rohr integriert.

Gemäß einem vorteilhaften Ausführungsbeispiel ist die Deflektoreinheit zusammen mit der Düse mittels des Schubantriebs axial positionierbar, wobei die Deflektoreinheit in der Betriebsstellung bevorzugt in einer vordefinierbaren Axialposition einen Gasstrompfad begrenzend positioniert/positionierbar ist und/oder in einer vordefinierbaren Axialposition in einem Rohr oder Rohr-Formstück für den Anschluss eines Luftstoßgerätes insbesondere an der Position eines abzweigenden Rohrteils positioniert/positionierbar ist. Speziell durch die Anordnung an dieser jeweiligen Position kann ein Totvolumen vermindert werden. Die Deflektoreinheit kann dann direkt neben dem Soll-Gasstrompfad angeordnet werden. Dabei kann die Deflektoreinheit das vom Gasstrom passierbare Volumen in beiden Stellungen auch abdichten. Die Deflektoreinheit kann als eine translatorisch verlagerbare Dichtscheibe ausgebildet sein.

Gemäß einem vorteilhaften Ausführungsbeispiel ist die drehfeste Ausrichtung der Ausblasöffnung vordefiniert, indem die Deflektoreinheit drehfest geführt ist, insbesondere mittels einer Nut-Feder-Verbindung oder einer insbesondere formschlüssig in die Deflektoreinheit eingreifenden Führungsstange, z.B. einem Rundeisen. Dabei kann die Deflektoreinheit wenigstens zwei Funktionen übernehmen: zum einen kann das drehfeste Führen erfolgen, zum anderen kann ein Abdichten erfolgen. Die Deflektoreinheit ermöglicht, mittels eines vergleichsweise einfachen Maschinenelements eine Vielzahl von Funktionen zu erfüllen und eine Vielzahl von Vorteilen zu liefern.

Die Deflektoreinheit ist bevorzugt in axialer Verlängerung vom Führungsgehäuse geführt, insbesondere in einem Rohr oder Rohr-Formstück für den Anschluss eines Luftstoßgerätes. Die Führungsstange kann dabei z.B. im Rohr oder Rohr-Formstück an einer Innenwand des Rohres befestigt sein, insbesondere angeschweißt sein.

Nach Maßgabe der Erfindung kann ferner eine Überlagerung einer translatorischen und einer rotatorischen Bewegung der Düse erfolgen. Die Düse kann aus einer Ruhestellung, in welcher die Düse im Mauerwerk geschützt zurückgezogen ist, in eine Betriebsstellung verfahren werden, in welcher sich die Ausblasdüse mit ihrer Ausblasöffnung im Inneren des Behälters zum Zwecke des Auflösens von Anbackungen und Materialaufstauungen befindet. Diese translatorische Bewegung kann durch einen Drehmechanismus überlagert werden, der eine gewünschte Ausrichtung der mindestens einen Ausblasöffnung der Ausblasdüse in unterschiedlichen Drehstellungen ermöglicht. Die einzelnen Drehstellungen können mittels des Drehmechanismus eingestellt bzw. justiert werden. Dies führt einerseits zu längeren Standzeiten der Ausblasdüsen und ermöglicht andererseits in schneller und einfacher Weise unterschiedliche Anbackungsformen durch geeignete Ausrichtung und Einstellung des Anstellwinkels zu beseitigen. Dies führt zu einer erheblichen Erhöhung des Wirkungsgrades derartiger Ausblassysteme, insbesondere aufgrund der unterschiedlichen Justierung der einen oder mehreren Austrittsöffnungen der Ausblasdüse, welches ein Ausblasen des Luftstoßes in unterschiedliche Richtungen ermöglicht.

Der Drehmechanismus kann das Einstellen der Drehstellungen unabhängig von einer Anordnung des Luftstoßgerätes sicherstellen. In vielen Fällen ist das Luftstoßgerät zwar über einen Flansch an das Führungsgehäuse gekuppelt, so dass denkbar wäre, eine Dreheinstellung an diesem Flansch zu realisieren. Dies bringt aber eine Vielzahl von Nachteilen mit sich, wie z.B. eine nicht mehr ausreichende Abstützung des Luftstoßgerätes, oder ungünstige Biegemomente und damit eventuell einhergehende Undichtigkeiten. Abgesehen davon soll das Luftstoßgerät meist in einer speziellen Ausrichtung/Stellung angeordnet sein, allein schon aus Platzgründen.

Der Drehmechanismus kann insbesondere auch durch die Deflektoreinheit oder durch ein Stellgehäuse der Stelleinrichtung bereitgestellt werden. Die Deflektoreinheit kann dabei die Funktion eines Stellgehäuses auf besonders kostengünstige Weise realisieren, insbesondere auch in einer besonders kompakten, integrierten Anordnung. Gemäß einer Variante kann die Deflektoreinheit ein Stellgehäuse dabei auch vollständig ersetzen bzw. entbehrlich machen. Mittels der Deflektoreinheit kann das Einstellen der jeweiligen Drehstellung durch einen besonders robust, einfach und kostengünstig ausgestalteten Mechanismus sichergestellt werden.

Die Erfindung beruht dabei auch auf der Erkenntnis, dass ein Einstellen der jeweiligen Drehstellung mittels der Deflektoreinheit nicht nur auf besonders kostengünstige Weise sichergestellt werden kann, sondern dass die Deflektoreinheit dabei auch auf einfache Weise zugänglich bleibt, insbesondere auch zwecks Wartung oder Austausch einer der Systemkomponenten. Das Einstellen der Drehstellung kann dabei bei minimiertem Arbeitsaufwand auch in Verbindung mit der Wartung oder dem Austausch der Düse erfolgen.

Insbesondere vorteilhaft ist es, wenn die Ausblasdüse um 180 Grad gedreht werden kann, vorzugsweise in gleichmäßigen Winkelschritten, insbesondere in 90°-Schritten oder in 45°-Schritten oder vorzugsweise in 15°-Schritten, so dass der Anstellwinkel individuell eingestellt werden kann und dadurch Anbackungen leicht und gründlich beseitigt werden können. Hierbei ist es zweckmäßig, die Ausblasdüse mit einem freien Ausblaswinkel von vorzugsweise 180° bis 360° zu konzipieren, was in Verbindung mit der Drehbewegung um 180° zu vorteilhaften Materialauflösungen führt. Selbst hartnäckigste Anbackungen können damit aufgelöst werden kann.

Der translatorische Antrieb bzw. die Verschiebung der Ausblasdüse in Betriebsstellung und Ruhestellung und umgekehrt erfolgt zweckmäßiger Weise mit einer Schubstange über einen Schubantrieb, wobei zweckmäßiger Weise ein Pneumatikzylinder als Schubantrieb verwendet wird.

Gemäß einer zweckmäßigen Variante kann die Dreheinstellung der Ausblasdüse über eine Stelleinrichtung erfolgen, welche fest mit der Schubstange verbunden ist, und welche vorzugsweise mit Stellöffnungen in gewünschten Winkelschritten versehen ist, vorzugsweise in 15°-Schritten. Über ein Arretierglied, z.B. einen Arretierbolzen oder wenigstens eine Stiftschraube, kann dann in zweckmäßiger Weise durch Einriff in eine gewünschte Stellöffnung bzw. Stecköffnung die entsprechende Ausrichtung der Ausblasöffnung der Ausblasdüse in einer von mehreren Winkelpositionen/Drehstellungen erfolgen. Hierbei kann es gemäß einer Variante zweckmäßig sein, die Stelleinrichtung mit einer drehbar in einem Stellgehäuse aufgenommenen Stellscheibe zu versehen, die mit der Schubstange drehfest, aber vorzugsweise lösbar, verbunden ist, so dass durch Drehung der Schubstange über die Stellscheibe dann auch die entsprechende Ausrichtung der Ausblasdüse erfolgt. Alternativ kann die Drehstellung auch mittels der Deflektoreinheit eingestellt werden. Insbesondere kann die Deflektoreinheit oder die Stellscheibe drehfest mit dem Schubantrieb an unterschiedlichen im Winkelabstand, vorzugsweise 15°, zueinander angeordneten Stellöffnungen verbindbar sein.

Vorteilhafterweise ist die Deflektoreinheit drehfest mittels eines formschlüssig in die Deflektoreinheit eingreifenden Führungsmittels, insbesondere einer Führungsstange oder Feder, geführt, insbesondere in einem Rohr oder Rohr-Formstück für den Anschluss eines Luftstoßgerätes. Die Deflektoreinheit weist dabei wenigstens eine korrespondierend zum Führungsmittel ausgebildete Ausnehmung auf, z.B. eine Nut. Alternativ kann der Arretierbolzen zwischen zwei in einem Stellgehäuse angeordneten Führungsstangen zum Zwecke der Drehverstellung aufgenommen sein.

Die Deflektoreinheit kann mittels der Stiftschrauben oder einem vergleichbaren Mechanismus in einer frei wählbaren Drehposition drehfest an der Schubstange befestigt werden. Eine oder mehrere Stiftschrauben haben den Vorteil, dass hiermit ein robuster, einfacher und kostengünstiger Mechanismus bereitgestellt werden kann. Alternativ kann auch ein anderes form- und/oder kraftschlüssiges Befestigungsmittel vorgesehen sein, sei es in radialer und/oder in axialer Ausrichtung. Das Einstellen der Ausblasrichtung kann dabei vor dem Einführen der Düse und Schubstange in das Führungsgehäuse bzw. in das Rohr erfolgen. Die Ausblasrichtung kann dann über die im Rohr drehfest gelagerte Deflektoreinheit eingehalten werden.

Nach einer besonders zweckmäßigen Weiterbildung der Erfindung erfolgte die Ausrichtung und Anordnung der Ausblasöffnung der Ausblasdüse derart, dass der aus der Ausblasöffnung austretende Luftstoß gezielt parallel zur Innenfläche des Mauerwerks und damit gezielt in die Trennfläche zwischen Anbackung und Mauerinnenfläche wirkt. Auch unter Berücksichtigung dieses Aspekts ist es vorteilhaft, dass das Führungsrohr an der Innenwand des Mauerwerks bündig abschließt oder leicht nach innen zurücksteht, also nicht über die Innenwandfläche nach innen hin vorsteht. Dadurch ist es möglich, die Ausblasdüse so vorzurücken, dass die Ausblasöffnung so ausgerichtet werden kann, dass der impulsartig beim Abschießen des Luftstoßgeräts austretende Luftstrahl im Wesentlichen parallel zur Trennfläche zwischen Anbackung und Mauerwerk geblasen werden kann. Dies erhöht den Wirkungsgrad der Auflösung der Anbackung, da in diesem Bereich die geringsten Haftkräfte herrschen. Hierzu ist es zweckmäßig, die Seiten der Ausblasöffnung so auszubilden, dass bei ausgefahrener Ausblasdüse diese Seiten jedenfalls parallel zur Innenfläche des Mauerwerks verlaufen, was insbesondere für die der Innenwand zugerichtete Seite der Ausblasöffnung der Fall ist.

In besonders zweckmäßiger Weise ist vorgesehen, die Ausblasdüse beim Aus- und/oder Einfahren mit Spülluft zu beaufschlagen, so dass Unterdruck und Staubablagerungen im System vermieden werden können. Hierbei erfolgt der Spüllufteintrag über einen vorzugsweise zwischen dem Luftstoßgerät und der Ausblasdüse vorgesehenen Spülluftanschluss mit Rückschlagventil, wobei Druckluft aus dem Druckluftnetz oder aus dem Luftstoßgerät, vorzugsweise über ein 2/2-Wegeventil zugeführt werden kann. Dadurch lässt sich Spülluft in dem Maße einleiten, dass jeglicher Unterdruck im System und damit Staubablagerungen vermieden werden.

Schließlich ist es zweckmäßig, die Ausblasdüse mit am Außenumfang angebrachten Rippen, insbesondere in Längsrichtung der Ausblasdüse, zu versehen, so dass beim Ein- und Ausfahren der Ausblasdüse mittels des Schubantriebs keine Flächenauflage sondern nur eine Linienauflage erfolgt. Im Falle der Einleitung der Spülluft kann damit der Düsenkopf nicht nur innen sondern auch außen zwischen den Rippen und dem Führungsrohr gekühlt werden, in welchem die Ausblasdüse geführt ist.

Ferner ist es bei einer Weiterbildung der Erfindung von Vorteil, die üblicherweise aus Guss hergestellte Ausblasdüse stirnseitig mit einer Isolierung und/ oder einem Hitzeschutzkopf aus Keramikwerkstoff auszuführen, so dass die Düse hohen Temperaturbeanspruchungen ausgesetzt werden kann, insbesondere auch Temperaturen bis zu 1400°C und darüber. Hierbei ist es zweckmäßig, die Isolierung am stirnseitigen Ende der Ausblasdüse vorzusehen und den Hitzeschutzkopf von außen davorzusetzen, wobei der Hitzeschutzkopf aus Feuerbeton oder Keramik gebildet sein kann und vorzugsweise von einem an der Ausblasdüse stirnseitig aufschweißbaren Anker gehalten werden kann.

Die Ausblasöffnung kann einen Ausblaswinkel von z.B. 180° oder zumindest annähernd 360° aufweisen. Bei einem Ausblaswinkel von zumindest annähernd 360° kann die Ausblasöffnung dabei ein einer einzigen Ebene bzw. in einem einzigen vordefinierten Abstand zur Schubstange angeordnet sein. Hierdurch lässt sich eine Anbackung direkt an der Behälterinnenwand absprengen, unabhängig davon, ob der Ausblaswinkel 180° oder 360° beträgt. Die Ausblasöffnung kann ein einer Ebene umlaufend angeordnet sein. Ein Ausblasen in verschiedenen Ebenen hingegen hätte den Nachteil, dass Anbackungen nur unkontrolliert abgelöst werden können oder nicht direkt an der Behälterinnenwand abgesprengt werden können.

Der Ausblaswinkel kann für einen jeweiligen Düsentyp in Hinblick auf eine spezifische Anwendung gewählt werden. Das Ausblassystem ist eingerichtet, sowohl mit Düsen betrieben zu werden, welche einen Ausblaswinkel von 180° aufweisen, als auch mit Düsen mit einem Ausblaswinkel von 360°. Insbesondere kann die Deflektoreinheit verwendet werden, unabhängig davon, ob der Ausblaswinkel 180° oder 360° oder auch einen anderen Winkel beträgt.

Durch die erfindungsgemäßen Maßnahmen wird ferner ein einfacher Austausch der Ausblasdüse von außen her ermöglicht, so dass der Ofenbetrieb nicht unterbrochen werden muss. Insoweit kann die Ausblasdüse sozusagen als Verschleißteil ausgelegt werden und aus preiswerteren Materialien hergestellt werden. Weiterhin ist es bei einem Stellgehäuse zweckmäßig, den Durchgang der Schubstange, die zweckmäßigerweise einen kreisförmigen Querschnitt aufweist, zwischen Rohr-Formstück und Stellgehäuse durch eine robuste und preiswerte Stopfbuchse abzudichten.

Die zuvor genannte Aufgabe wird auch durch ein Verfahren zum Hin- und Herbewegen einer Ausblasdüse zum Ablösen von Anbackungen in einem verfahrenstechnischen Behälter zwischen einer Betriebsstellung und einer Ruhestellung gelöst, insbesondere einem Verfahren zum Betreiben eines erfindungsgemäßen Ausblassystems, bei welchem Verfahren die Ausblasdüse so weit nach innen in den Behälter verlagert wird, dass ein äußerer Öffnungsrand einer Ausblasöffnung der Ausblasdüse oder die vollständige Ausblasöffnung, insbesondere eine 360° umlaufend in einer Ebene ausgebildete Ausblasöffnung, in einer Axialposition entsprechend einer Innenwandfläche des Behälters angeordnet wird. Hierdurch kann die gesamte Anbackung aus einer optimalen Position der Ausblasöffnung sozusagen in einer Ebene unmittelbar an der Grenzfläche der Innenwandfläche des Silos oder dergleichen abgesprengt werden, selbst bei einer 360°-Ausblasöffnung.

Nachfolgend werden bevorzugte Ausführungsbeispiele der Erfindung anhand der Zeichnungen in rein schematischer Weise beschrieben. Darin zeigen
- Figur 1: eine Seitenansicht einer Ausführungsform eines erfindungsgemäßen Ausblassystems und zwar in Schnittansicht,
- Figur 2: eine Schnittansicht durch ein Laternengehäuse senkrecht zur Gehäuselängsachse, wiederum in rein schematischer Darstellung,
- Figur 3: eine Ansicht des Ausblassystems mit in Betriebsstellung vorgefahrener Ausblasdüse,
- Figur 4: eine Schnittansicht senkrecht zur Längsachse der Ausblasdüse zur Darstellung der Ausblasöffnung,
- Figur 5: eine weitere Ausführungsform des Ausblassystems in Anwendung an eine Schrägwand eines Behälters,
- Figur 6: eine perspektivische Darstellung einer Ausblasdüse,
- Figuren 7A, 7B: eine geschnittene Seitenansicht einer weiteren Ausführungsform eines erfindungsgemäßen Ausblassystems mit der Ausblasdüse in Ruhestellung sowie eine Schnittansicht senkrecht zur Längsachse der Ausblasdüse(analog Fig. 4),
- Figuren 8A, 8B: das System der Figur 7 in Betriebsstellung sowie eine Schnittansicht einer Deflektorscheibe senkrecht zur Längsachse der Ausblasdüse (analog Fig. 4),
- Figuren 9A, 9B: eine geschnittene Seitenansicht einer weiteren Ausführungsform eines erfindungsgemäßen Ausblassystems mit der Ausblasdüse in Ruhestellung sowie eine Schnittansicht senkrecht zur Längsachse der Ausblasdüse, sowie
- Figur 10: das System der Figur 9 in Betriebsstellung.

Figur 1 zeigt eine Ausführungsform eines Ausblassystems mit einem Luftstoßgerät zum Auflösen von Anbackungen oder Aufstauungen insbesondere von pulverförmigen, staub- oder granulatförmigem Gut bzw. Materialien in verfahrenstechnischen Behältern, Silos oder Öfen, wie beispielsweise Vorwärmesysteme zu Drehöfen und dergleichen. Im Inneren derartiger Behälter herrschen hohe Betriebstemperaturen bis über 1000° Celsius und aufgrund der darin behandelten bzw. aufbewahrten Materialien eine aggressive Atmosphäre, insbesondere aufgrund von aggressiven Gasen. Hierbei ist in Figur 1 mit 1 ein durch ein Mauerwerk 2 durchgehender Wanddurchbruch dargestellt, welcher mit einer Auskleidung aus Stahlblech versehen ist. Vorzugsweise ist die Auskleidung durch ein Führungsrohr 5 gebildet, welches als Kreiszylinder dargestellt ist. Das Mauerwerk 2 ist außen, das heißt an seiner Außenwand 7 mit einer Verkleidungshaut versehen, die im dargestellten Ausführungsbeispiel zweckmäßigerweise aus einem Stahlblech gebildet ist. Das Führungsrohr 5, welches mit einer entsprechend der Wandstärke des Mauerwerks angepassten Eintauchtiefe angeordnet ist, ist an der Außenwand 7 festgelegt und zwar insbesondere mit der aus Stahlblech gebildeten Verkleidungshaut über eine Montageplatte 9 verschweißt.

Im Führungsrohr 5, welches abweichend vom dargestellten Kreiszylinder jede beliebige geeignete Querschnittsform aufweisen kann, ist die mit 11 bezeichnete Ausblasdüse für den stoßartigen Austrag von Luft hin- und her verschieblich angeordnet, wobei das Führungsrohr 5 das Führungselement für die translatorische Verschiebung der Ausblasdüse darstellt. In Figur 1 befindet sich die Ausblasdüse in ihrer "Ruhestellung", in welcher die Ausblasdüse zweckmäßigerweise vollständig in das Führungsrohr 5 eingefahren und damit weitgehend vor der aggressiven Atmosphäre innerhalb des Behälters geschützt ist.

Zweckmäßigerweise ist an der dem Inneren des Behälters zugewandten Stirnseite der Düse 11 eine Isolierung 13 vorgesetzt bzw. angeordnet, welche zweckmäßigerweise aus Keramikpapier, faserverstärktem Papier, Faservlies und dergleichen gebildet sein kann. Schließlich ist vor der Isolierung 13 auch noch zweckmäßigerweise ein Hitzeschutzkopf 15 insbesondere aus Keramik angeordnet, so dass in der aus Figur 1 ersichtlichen eingefahrenen Stellung die Ausblasdüse im Wesentlichen vor der aggressiven Atmosphäre im Inneren des Behälters geschützt ist.

An der Außenwand kann geeignet auch noch eine Wandverstärkung 17 vorgesehen sein. Am äußeren Ende des Führungsrohres 5 ist ein Flansch 19 angesetzt, an welchem mittels über den Umfang verteilter Verschraubungen ein Rohr-Formstück 21 wiederum zweckmäßigerweise über einen Befestigungsflansch 23 befestigt ist. Die Verschraubungen sind hierbei mit dem Bezugszeichen 25 angedeutet. Das Rohr-Formstück 21 ist als Zweigrohr ausgebildet und am abgezweigten Rohrteil 27 ist wiederum zweckmäßigerweise über Befestigungsflansche 29, 31 und Verschraubungen 33 ein an sich bekanntes Luftstoßgerät 35 angeordnet, welches in Figur 1 und auch Figur 3 nur schematisch angedeutet ist. Hierbei eignet sich jedes für sich bekannte Luftstoßgerät, mit welchem in an sich bekannter Weise über ein Ventil zwangsgesteuert schlagartig ein Druckluftstoß ausgeübt werden kann, so dass Druckluft schlagartig vom Luftstoßgerät 35 über das Rohr-Formstück 21 zur Ausblasdüse 11 geblasen wird, von wo dann die Druckluft in das Behälterinnere gelangt, wie anhand Figur 3 noch beschrieben wird.

Die Ausblasdüse 11 ist über einen Linearantrieb aus der in Figur 1 dargestellten zurückgefahrenen Position, der sogenannten Ruhestellung, in die aus Figur 3 ersichtliche vorgerückte Betriebsstellung translatorisch verschiebbar, und zwar innerhalb des Führungsrohres 5. Hierzu ist zweckmäßigerweise das der Behälteraußenwand zugewandte Ende der Ausblasdüse mit einem Wellenstumpf 37 versehen, welcher vorzugsweise lösbar mit einer Schubstange 39 eines Schubantriebes 41 verbunden ist. Die Schubstange 39 erstreckt sich in der dargestellten Ausführungsform in ein am Rohr-Formstück 21 angeflanschtes Stellgehäuse 43, auch Laterne genannt, und ist in diesem Gehäuse aufgenommen. Die Schubstange ist hierbei ferner geeignet lösbar mit einem Schubteil 45 verbunden und zwar im dargestellten Ausführungsbeispiel über eine Gabel 47, welche mit dem zugewandten Ende der Schubstange 39 hier verschraubt ist.

Das zwischen dem insbesondere als Pneumatikzylinder angestrichelte Schubantrieb 41 und dem Rohrformstück 21 angeordnete Stellgehäuse 43 umfasst einen Drehantrieb, mittels dem die translatorisch über den Schubantrieb 41 hin- und her bewegbare Schubstange 39 geeignet für eine gewünschte Ausrichtung der Ausblasdüse 11 gedreht werden kann.

Wie aus Figur 2 hervorgeht, weißt dieser Drehmechanismus gemäß einer Variante eine im Stellgehäuse 43 aufgenommene Stellscheibe 49 auf, welche im dargestellten Ausführungsbeispiel mit über einen Umfang von 180° mit gleichmäßigem Winkelabstand beabstandete Stecköffnungen 51 versehen ist. Diese Stellscheibe 49 ist hierbei fest mit der Schubstange 39 verbunden, etwa verschweißt oder verschraubt. Durch diesen Drehmechanismus ist vorzugsweise die Ausblasdüse über die Schubstange 39 stufenweise zweckmäßigerweise bis zu 180° drehbar und zwar wie dargestellt vorzugsweise in 15°-Schritten, wobei über den Halbkreis von 180° mehrere Stecköffnungen in entsprechendem, insbesondere gleichmäßigem Abstand in Umfangsrichtung zueinander vorgesehen sind.

Die entsprechende Dreheinstellung kann gemäß einer Variante zweckmäßigerweise durch einen Arretierbolzen 53 erfolgen, der linear zwischen zwei Führungsstangen 55 geführt ist. Der Arretierbolzen 53 kann zum Zwecke der Verstellung der Stellscheibe und damit der Schubstange aus einer der Stecköffnungen 51 ausgerückt und nach entsprechender insbesondere manueller Verdrehung der Stellscheibe 49 wieder in eine entsprechende Stecköffnung 51 eingerückt werden, um die Ausblasdüse in einer der Drehstellungen geeignet auszurichten. Bedarfsweise kann der Arretierbolzen über eine Schraube mit der Stellscheibe befestigt sein. Nach Lösen der Schraubenverbindung kann die Stellscheibe und damit die Schubstange manuell gedreht und dann der Arretierbolzen in einer anderen Stecköffnung montiert werden. Die in Figur 2 unterhalb der Stecköffnungen angedeuteten weiteren Öffnungen dienen der Aufnahme eines am Arretierbolzen befestigten Fangstiftes, um bei der Montage mit einer Schraube diesen auf der Stellscheibe in Position zu halten.

Mit anderen Worten kann der Linearantrieb für die Ausblasdüse durch einen Drehmechanismus überlagert werden, so dass die Ausblasdüse nicht nur aus der in der Figur 1 dargestellten Ruhestellung in die in Figur 3 dargestellte Betriebsstellung überführbar ist, in welcher sich die Ausblasdüse mit ihrer Ausblasöffnung 57 im Inneren des Behälters befindet, wie in Figur 3 darstellt, sondern dass die Düse ferner auch mit ihrer Ausblasöffnung, die insbesondere aus Figur 4 ersichtlich ist, in geeignete Positionen bzw. Ausrichtung gedreht werden kann, und zwar um die Längsachse der Schubstange 39 bzw. der Längsachse des Führungsrohres 5, welches im dargestellten Ausführungsbeispiel mit der Schubstange ausgerichtet ist. Bevorzugt ist der Drehmechanismus so ausgebildet, dass eine stufenweise Drehung und Ausrichtung der Ausblasdüse möglich ist, bedarfsweise kann aber auch eine stufenlose Drehausrichtung der Düse durch einen entsprechend geeigneten Drehmechanismus erfolgen, der ggf. auch motorisch wie auch der schrittweise Drehmechanismus angetrieben werden kann.

Schließlich ist es zweckmäßig, einen Spülluftanschluss 59 vorzusehen, wobei die Spülluftleitung 61 strichliert dargestellt ist und zu einem nur schematisch dargestellten Druckluftnetz 63 führt. Von diesem wird Druckluft auch noch über eine Leitung 65 zum Pneumatikzylinder 41 geführt. Vor dem Spülluftanschluss 59 ist ein Rückschlagventil 67 und davor ein 2/2-Wege-Ventil 69 angeordnet, welches vorzugsweise abhängig von den Endlagenstellungen des Pneumatikzylinders 41 gesteuert wird.

Figur 4 zeigt schließlich eine bevorzugte Ausführungsform der Öffnung einer Ausblasdüse im Querschnitt der Düse 11, und zwar mit einem Ausblaswinkel von 180°, wobei in der Stellung der Düse nach Figur 4 die vom Luftstoßgerät 35 schlagartig über das Rohr-Formstück und durch die Ausblasdüse 11 geführte Druckluft nach unten und schräg nach außen geblasen werden kann, wie durch Pfeile 71 symbolisch dargestellt. Der anhand von Figur 4 angegebene Ausblaswinkel mit 180 Grad ist zweckmäßig, aber nicht zwingend. Vielmehr liegt es im Rahmen der Erfindung, den Ausblaswinkel über die Düsenöffnung entsprechend geeignet je nach Anwendungsfall zu gestalten und bedarfsweise auch mehrere Düsenöffnungen vorzusehen.

Im Übrigen ist die Wirkungsweise des Ausblassystems wie folgt: Für den Fall, dass Anbackungen oder Materialaufstauungen im Inneren des Behälters aufgelöst werden sollen, und zwar durch einen entsprechenden Luftschlag aus dem Luftstoßgerät, wird die Ausblasdüse 11 aus der in Figur 1 dargestellten Stellung durch entsprechende Betätigung über den Pneumatikzylinder 41 über die Schubstange 39 nach innen in das Behälterinnere in die aus Figur 3 ersichtliche Betriebsstellung vorgerückt, in welcher entsprechend der Darstellung die Ausblasdüse so weit in das Innere des Behälters vorsteht, dass die Ausblasöffnung (57) sich im Inneren des Behälters befindet, so dass ein entsprechender Luftstoß wirksam über das Luftstoßgerät und die Ausbildungsdüse in das Innere des Behälters vorzugsweise parallel zur Wandung des Mauerwerks 2 eingetragen werden kann. Es ist zweckmäßig, dass der aus der Ausblasöffnung der Düse austretende Luftstrahl in die Trennflächen zwischen Wandinnenfläche des Mauerwerks und der Anbackung eingeblasen wird, da dort die geringsten Haftkräfte sind. Je nach Größe und Dichte der Anbackung bzw. Materialaufstauung kann bedarfsweise auch die Ausblasdüse entsprechend neu justiert werden, was über die Stellscheibe 49 erfolgt, so dass die Ausblasdüse 11 mit ihrer Öffnung um die Längsachse der Düse geeignet gedreht ist, so dass die Anbackungen unter einem anderen Luftstromwinkel angeblasen werden können. Vorzugsweise unmittelbar nach dem Luftstoß aus dem Luftstoßgerät oder aber auch bereits beim Ausfahren der Ausblasdüse kann Spülluft über den Spülluftanschluss aus dem Druckluftnetz oder aus dem Luftstoßgerät derart eingeleitet werden, dass ein Unterdruck im System vermieden und Staubablagerungen im Bereich der Ausblasdüse, insbesondere der Ausblasöffnung verhindert werden. Dadurch wird wirksam die Ausblasdüse geschützt und kann auch eine Feinjustierung der Ausstoßrichtung von Luft über dieses Ausblassystem erreicht werden. Nach dem Abschießen des Luftstoßgeräts wird die Ausblasdüse wieder in ihre Ausgangsstellung gemäß Figur 1 zurückbewegt, und zwar wiederum über den Schubantrieb 41.

Hierbei ist mit dem erfindungsgemäßen Ausblassystem der Einbau in vorhandene Mauerausbrüche jederzeit möglich, aber auch nachträglich von außen in eine nach einem entsprechenden Kernbohrverfahren, insbesondere Diamant-Kernbohrverfahren hergestellte Durchgangsöffnung bzw. in einen entsprechenden Wanddurchbruch. Aufgrund des zweckmäßigerweise vorgesehenen lösbaren Verbunds der Einzelelemente des Systems kann die Ausblasdüse leicht montiert und selbst von außen ausgetauscht werden, ohne dass das Luftstoßgerät vorher demontiert werden muss. Gleichwohl ist die Düsenvorrichtung außerordentlich robust und einfach aufgebaut und damit auch wartungsfreundlich.

Figur 5 zeigt eine weitere Ausführungsform eines Ausblassystems in Anwendung an eine Schrägwand, wobei für dieselben Bauteile dieselben Bezugszeichen verwendet wurden. Ersichtlich können für diesen Anwendungsfall weitgehend dieselben Bauteile verwendet werden mit der Maßgabe, dass das Führungsrohr bzw. der Wanddurchbruch schräg durch eine entsprechende Ausblasöffnung 57 des Düsenkopfes mit einer Ausblasrichtung parallel zur schrägen Wandinnenfläche der Mauer 2 erfolgt und ferner für den Anschluss des Luftstoßgeräts im dargestellten Ausführungsbeispiel ein Rohrkrümmer mit Befestigungsflanschen für eine Schraubbefestigung vorgesehen ist. Zweckmäßig sind hierzu die Seiten 58 der Ausblasöffnung 57 parallel zur Innenwandfläche 3 des Mauerwerks 2 ausgerichtet.

Figur 6 zeigt eine aus der Schnittansicht gemäß Figur 4 ersichtliche Ausbildungsform der Ausblasdüse 11 in bevorzugter Art, welche aus Gusswerkstoff gebildet sein kann. Die im Führungsrohr 5 verschiebbar aufgenommene Ausblasdüse 11 weist über ihren Umfang hier in regelmäßigen Abständen verteilt langgestreckte wulstartige Rippen 73 auf, sodass die im Führungsrohr 5 verschiebbare Ausblasdüse 11 keine Flächenauflage mit dem Führungsrohr sondern nur eine Linienauflage hat, was für eine lang andauernde Betriebszeit zweckmäßig ist. Außerdem begünstigt dies die Kühlung der Ausblasdüse, da zwischen diesen Rippen 73 sozusagen Kanäle zwischen Ausblasdüse 11 und Führungsrohr 5 gebildet sind.

Deutlich ist aus Figur 6 der Wellenstumpf 37 ersichtlich, der für die drehfeste Verbindung mit der Schubstange 39 dient. Der in Figur 6 nicht ersichtliche Vorbau des Wellenstumpfes 37 erstreckt sich als Bolzen 75 durch das Innere der Ausblasdüse 11, was aus Figur 4 ersichtlich ist. Der Bolzen 75 ist hierbei über Querverrippungen 77 mit der Außenwand der Ausblasdüse 11 zwecks Stabilisierung verbunden. Dadurch wird eine stabile Verankerung des Wellenstumpfes mittels des Bolzens 75 im Gehäuse erreicht und es verbleibt ein ausreichend großer Durchflussquerschnitt für die abgeschossene Luft. Ferner ist aus Figur 4 ein Verbindungsbolzen 79 ersichtlich, der die Ausblasöffnung 57 durchbricht. Nicht dargestellt in Figur 6 sind die vorgesetzte Isolierung und der vorgesetzte Hitzeschutz.

Wie ferner aus Figur 3 hervorgeht, kann der Durchgang der zweckmäßigerweise mit Rundquerschnitt ausgeführten Schubstange 39 vom Formstück 27 in das Stellgehäuse 43 durch eine robuste und preiswerte Stopfbuchse 73 abgedichtet sein.

Bei den im Folgenden beschriebenen Ausführungsformen weist die Stelleinrichtung eine Deflektoreinheit auf, wobei die Deflektoreinheit auch zum Einstellen einer jeweiligen Drehstellung eingerichtet ist und ein Stellgehäuse entbehrlich macht.

Figur 7A zeigt eine weitere Ausführungsform eines erfindungsgemäßen Ausblassystems, wobei für dieselben Bauteile dieselben Bezugszeichen verwendet wurden. An der Schubstange 39 ist eine Deflektoreinheit 16 drehfest mittels einer oder mehreren Stiftschrauben 22 in einer vordefinierbaren Drehstellung befestigt, etwa über einen vom Deflektor vorstehenden Ringflansch 24, der zur Winkelverstellung der Düse über die Schubstange 39 mehrere Bohrungen aufweist, die aus Fig. 8B durch Kreuze verdeutlicht sind. Die Stiftschraube 22 ermöglicht das Einstellen der Drehstellung. Die Stiftschraube 22 kann in unterschiedlichen Winkelpositionen an der Schubstange 39 oder einem Zwischenstück befestigt werden, beispielsweise in radialer Richtung in über den Umfang verteilten (Gewinde-)Bohrungen bzw. entsprechende Öffnungen 26 (Fig. 8B). Bedarfsweise kann auch ein Steckstift oder dgl. vorgesehen sein. Dabei kann der Einstell-Mechanismus auch auf dem im Zusammenhang mit Figur 2 beschriebenen Mechanismus beruhen, also unterschiedlichen Steck-/Stellöffnungen, welche in regelmäßigen oder systemspezifisch vordefinierten Winkelpositionen relativ zueinander angeordnet sind.

Die Deflektoreinheit 16 ist vorzugsweise an einer Führungsstange 14 drehfest im Rohr-Formstück 21 gelagert und in axialer Richtung geführt, d.h. die Deflektoreinheit kann nicht relativ zur Schubstange infolge des drehfesten Verbunds drehen. Die Deflektoreinheit 16 kann als Dichtscheibe ausgestaltet sein, etwa durch einen am Umfang der Scheibe angeordneten Dichtring. Hinter der in Ruhestellung in Fig. 7A angeordneten Deflektoreinheit 16 ist ein Entlüftungsstutzen 32 vorgesehen, wahlweise in Verbindung mit einem Entlüftungsdämpfer 34, über welchen Gas aus dem System ausleitbar ist, insbesondere während einer Rückzugsbewegung der Düse von der Betriebsstellung in die Ruhestellung. Ein oder mehrere Näherungsschalter 36 können die Funktionsweise bzw. den Betriebszustand des Schubantriebs 41 überprüfen.

Ferner ist eine Spülleitung 61 angedeutet, die in diesem Beispiel direkt zu einem abzweigenden Rohrteil 27 geführt ist. Es sind hiervon abweichend jedoch auch alternative oder zusätzliche Anschlüsse an alternativen Positionen des Systems möglich, insbesondere weiter innen als die Deflektoreinheit 16, so dass das System eingerichtet ist, Spülluft im zwischen der Deflektoreinheit 16 und der Düse 11 gebildeten Volumen einzubringen.

Figur 7B zeigt eine Ausblasdüse 11 mit einer Ausblasöffnung 57 mit einem Ausblaswinkel im Bereich von 180°, vergleichbar zu der bereits in Figur 4 beschriebenen Düse.

Figur 8A zeigt die Betriebsstellung. Die Deflektoreinheit 16 wurde zusammen mit der Schubstange 39 axial nach innen verlagert, sodass sie von der Innenwand des Behälters, Silos oder dergleichen nach Innen vorsteht. In der Betriebsstellung ist die Deflektoreinheit 16 vorzugsweise direkt angrenzend zum abzweigenden Rohrteil 27 angeordnet und begrenzt dadurch den Gasstrompfad vom Luftstoßgerät 35 zur Ausblasöffnung 57 und verhindert zudem das Zurückströmen oder die bekanntlich auch gegen hohe Druckgradienten auftretende Diffusion in das Volumen hinter der Deflektoreinheit 16. Bei dieser Anordnung kann ein besonders effektiver Druckimpuls abgegeben werden, und das System wird gleichzeitig vor Verunreinigungen aus dem Behälter geschützt.

Figur 8B zeigt die Deflektoreinheit 16 im Schnittbild. Die Deflektoreinheit 16 ist als Dichtscheibe ausgebildet und weist eine Ausnehmung, Nut 18 oder dergleichen auf, welche an der im Rohr-Formstück 21 befestigten Führungsstange 14 in axialer Richtung geführt ist. Anstelle der nur beispielhaft dargestellten Führungsstange 14 können auch andere geeignete Axialfiihrungen, wie Nut und Feder oder dergleichen, verwendet werden.

Zwischen der Deflektoreinheit 16 und der Schubstange 39 kann wahlweise zum Ringflansch 24 auch ein separates Zwischenstück 24, z.B. ein Wellenflansch zur Aufnahme von Stiftschrauben vorgesehen sein. Das Zwischenstück 24 kann wahlweise an der Schubstange 39 oder an der Deflektoreinheit 16 vormontiert sein.

Unterschiedliche Stellöffnungen 26 zum Einstellen der jeweiligen Drehstellung sind beispielhaft schematisch angedeutet. Die Stellöffnungen 26 können wahlweise in einer oder mehreren der Komponenten Deflektoreinheit 16, Zwischenstück 24 und Schubstange 39 ausgebildet sein.

Figur 9A zeigt eine weitere Ausführungsform eines erfindungsgemäßen Ausblassystems, wobei für dieselben Bauteile dieselben Bezugszeichen verwendet wurden. Die Düse 11 weist eine Ausblasöffnung 57 auf, welche sich über zumindest annähernd 360° erstreckt. Hierbei ist die Rundum-Ausblasöffnung nur durch die aus Fig. 7B ersichtlichen Befestigungssstreben bzw. Querverrippungen 77 begrenzt, deren Dicke minimiert ist, da diese nur zur Stabilität dienen. Die Deflektoreinheit 16 kann in derselben Art und Weise wie zuvor beschrieben ausgestaltet sein. Die axiale Position der Deflektoreinheit 16 relativ zur Schubstange 39 kann dabei leicht nach innen versetzt sein. Denn bei der 360°-Düse ist es nicht erforderlich, die Ausblasöffnung 57 ebenso weit nach innen in der Betriebsstellung anzuordnen wie eine 180°-Düse. Insbesondere kann der Hub der Schubstange 39 um etwa die Hälfte reduziert sein, so dass bei einem gegebenen Gasvolumen an der Düse 11 derselbe Querschnitt für die Gasströmung bereitgestellt ist. Dank der etwas nach innen versetzten axialen Position der Deflektoreinheit 16 kann die Deflektoreinheit 16 in der Betriebsstellung, ebenso wie beim zuvor beschriebenen Ausführungsbeispiel, angrenzend zum abzweigenden Rohrteil 27 positioniert werden, wie in Figur 10 gezeigt. Figur 9B zeigt die 360°-Düse 11 im Schnittbild in einem Führungsgehäuse 5 ähnlich im Aufbau wie Fig. 4, jedoch für eine Rundumausblasung der Druckluft.

Die Erfindung kann auch mit den folgenden Worten zusammengefasst werden: Ein Ausblassystem weist einen Schubantrieb auf, mittels welchem eine Düse in wenigstens zwei axialen Positionen positionierbar ist. Der Schubantrieb kann dabei in einer vordefinierbaren Drehwinkelstellung drehfest in axialer Richtung geführt werden. Weiterhin kann die Ausblasrichtung auch eingestellt werden, indem der Schubantrieb bzw. eine Komponente davon, insbesondere die Schubstange, in einer von mehreren Drehstellungen drehfest gelagert wird. Dies lässt sich auf vorteilhafte Weise mittels eines Stellgehäuses oder mittels einer Deflektoreinheit bewerkstelligen. Insbesondere die Deflektoreinheit liefert dabei neben einem kompakten, gut zugänglichen Aufbau auch weitere Vorteile wie hohe Effizienz des Gasimpulses oder guten (Korrosions-)Schutz des Systems.

Sämtliche vorstehend offenbarten Merkmale, selbst wenn sie vorstehend in Zusammenhang mit anderen Merkmalen angegeben und erläutert sind, werden jeweils für sich als zweckmäßige Ausgestaltungen und damit für sich als erfindungswesentlich beansprucht, sodass auch ein einzelnes Herausgreifen dieses Merkmals beansprucht wird, selbst wenn dieses zur Erläuterung der Erfindung in einem sachgerechten konstruktiven und/oder funktionellen Zusammenhang mit weiteren Merkmalen in der Beschreibung oder den Ansprüchen offenbart und erläutert ist.

## Patentansprüche

1. Ausblassystem für die Aufnahme mindestens eines Luftstoßgerätes (35) zum Ablösen von Anbackungen und Materialaufstauungen in einem verfahrenstechnischen Großbehälter, wie Silos, Reaktoren, Bunker, Öfen und dergleichen, mit mindestens einer Ausblasdüse (11) für das schlagartige Ausstoßen eines Luftstroms oder sonstigen Gasstroms, welche in einem Wanddurchbruch (1) aufgenommen ist, **gekennzeichnet durch** ein in dem Wanddurchbruch (1) angeordnetes Führungsgehäuse (5), in welchem die Ausblasdüse (11) längsverschieblich aufgenommen ist, wobei die Düse (11) mit einem Schubantrieb (41) gekoppelt ist, **durch** den die Düse (11) in eine Betriebsstellung verfahrbar ist, in welcher die mindestens eine Ausblasöffnung (57) der Düse (11) in das Behälterinnere vorsteht, und in eine Ruhestellung zurückfahrbar ist, in welcher die Düse gegenüber der Innenöffnung des Wanddurchbruchs (1) zurückgezogen ist, und wobei das Ausblassystem ferner eine mit dem Schubantrieb (41) gekoppelte Stelleinrichtung aufweist, welche für eine Dreheinstellung der Düse eingerichtet ist und **durch** welche die Ausblasöffnung (57) der Düse in eine vordefinierbare Ausblasrichtung drehfest ausrichtbar ist.

2. System nach Anspruch 1, **dadurch gekennzeichnet, dass** die Stelleinrichtung axial mittels des Schubantriebs (41) positionierbar ist, wobei die Stelleinrichtung drehfest oder formschlüssig drehfest geführt ist, bevorzugt mittels wenigstens einer Führungsstange (14; 55).

3. System nach Anspruch 1 oder 2, **dadurch gekennzeichnet, dass** die Stelleinrichtung eine Deflektoreinheit (16) eingerichtet zum Begrenzen eines vom Gasstroms passierbaren Volumens aufweist, wobei die Deflektoreinheit bevorzugt auch zum Ausrichten der Ausblasöffnung (57) in der vordefinierten Ausblasrichtung eingerichtet ist.

4. System nach Anspruch 3, **dadurch gekennzeichnet, dass** die Deflektoreinheit zusammen mit der Düse mittels des Schubantriebs axial positionierbar ist, wobei die Deflektoreinheit in der Betriebsstellung bevorzugt in einer vordefinierbaren Axialposition einen Gasstrompfad begrenzend positionierbar ist und/oder in einer vordefinierbaren Axialposition in einem Rohr oder Rohr-Formstück (21) für den Anschluss eines Luftstoßgerätes (35) positionierbar ist.

5. System nach Anspruch 3 oder 4, **dadurch gekennzeichnet, dass** die drehfeste Ausrichtung der Ausblasöffnung (57) vordefiniert ist, indem die Deflektoreinheit drehfest geführt ist, vorzugsweise mittels einer Nut-Feder-Verbindung oder einer formschlüssig in die Deflektoreinheit eingreifenden Führungsstange (14).

6. System nach einem der vorhergehenden Ansprüche,
**dadurch gekennzeichnet, dass**
für die Stelleinrichtung, für die Dreheinstellung der Düse die Ausblasdüse (11) um ihre Längsachse drehbar im Führungsrohr (5) gelagert ist, so dass die Ausblasdüse (11) zum Zwecke unterschiedlicher Ausblasrichtungen in unterschiedliche Drehstellungen überführbar ist, wobei die Ausblasdüse (11) bevorzugt bis einschließlich 180° relativ zum Führungsgehäuse (5) verdrehbar ist.

7. System nach Anspruch 6, **dadurch gekennzeichnet, dass**
die unterschiedlichen Drehstellungen schrittweise einstellbar sind, vorzugsweise in 15°-Schritten.

8. System nach einem der vorhergehenden Ansprüche,
**dadurch gekennzeichnet, dass**
die Ausblasöffnung (57) der Düse (11) zumindest in der Betriebsstellung so ausgerichtet ist, dass der austretende Luftstrom parallel zur Innenwandfläche (3) von Mauerwerk (2) des Behälters austritt, insbesondere in eine Trennfläche zwischen Anbackung und Mauerwerk gerichtet ist.

9. System nach einem der vorhergehenden Ansprüche,
**dadurch gekennzeichnet, dass**
die Ausblasdüse (11) rückseitig mit einer Schubstange (39) des Schubantriebes (41) verbunden ist, wobei der Schubantrieb (41) bevorzugt durch einen Pneumatikzylinder gebildet ist.

10. System nach einem der vorhergehenden Ansprüche,
**dadurch gekennzeichnet, dass**
ein Drehantrieb für ein Drehen des Schubantriebes (41), vorgesehen ist, mittels welchem die Ausblasdüse (11) in ihren unterschiedlichen Drehstellungen ausrichtbar ist, wobei die Drehung durch den Drehantrieb vorzugsweise manuell oder motorisch erfolgt.

11. System nach einem der Ansprüche 6 bis 10, jeweils rückbezogen zumindest auf Anspruch 6,
**dadurch gekennzeichnet, dass**
die Stelleinrichtung mit einer/der Schubstange (39) des Schubantriebs fest verbunden und mit Stellöffnungen (51) im Winkelabstand, vorzugsweise 15°, zueinander versehen ist, und dass die Drehausrichtung durch Eingriff eines Arretierglieds, in eine der Stellöffnungen (51) erfolgt, wobei die Drehverstellung vorzugsweise manuell erfolgt.

12. System nach einem der Ansprüche 6 bis 11, jeweils rückbezogen zumindest auf Anspruch 6,
**dadurch gekennzeichnet, dass**
eine/die Deflektoreinheit oder eine Stellscheibe (49) der Stelleinrichtung drehfest mit dem Schubantrieb an unterschiedlichen im Winkelabstand, vorzugsweise 15°, zueinander angeordneten Stellöffnungen (26; 51) verbindbar ist, oder dass die Stelleinrichtung in einem Stellgehäuse (43) aufgenommen ist, an dem der Schubantrieb (41) angeordnet und in der die Schubstange (39) aufgenommen ist.

13. System nach einem der Ansprüche 6 bis 12, jeweils rückbezogen zumindest auf Anspruch 6,
**dadurch gekennzeichnet, dass**
die Deflektoreinheit drehfest mittels eines formschlüssig in die Deflektoreinheit eingreifenden Führungsmittels, geführt ist, vorzugsweise in einem Rohr oder Rohr-Formstück für den Anschluss eines Luftstoßgerätes, oder dass der Arretierbolzen (53) zwischen zwei Führungsstangen (55) eines/des Stellgehäuses (43) zum Zwecke der Drehverstellung aufgenommen ist.

14. System nach einem der vorhergehenden Ansprüche,
**dadurch gekennzeichnet, dass**
vor einer/der Behälterwand des Behälters ein Spülluftanschluss (58) vorgesehen ist, so dass Spülluft in den zur Ausblasdüse (11) führenden Ausblaskanal einleitbar ist, wobei das System bevorzugt eingerichtet ist, Spülluft wahlweise vor oder unmittelbar nach Abschuss des Luftstoßgerätes (35) oder beim Ausfahren der Ausblasdüse (11) in die Betriebsstellung einzuleiten.

15. System nach Anspruch 14,
**dadurch gekennzeichnet, dass**
der Spülluftanschluss (59) mit einem Rückschlagventil (67) verbunden und die Spülluft aus dem Druckluftnetz (63) oder aus dem Luftstoßgerät (35) vorzugsweise über 2/2- Wegeventile (69) gesteuert derart zuführbar ist, dass ein Unterdruck im System vermeidbar ist.

16. System nach einem der vorhergehenden Ansprüche, **dadurch gekennzeichnet, dass** die Ausblasöffnung (57) einen Ausblaswinkel von 180° oder zumindest annähernd 360° aufweist.

17. Verfahren zum Hin- und Herbewegen einer Ausblasdüse zum Ablösen von Anbackungen in einem verfahrenstechnischen Behälter zwischen einer Betriebsstellung und einer Ruhestellung, und zwar zum Betreiben eines Ausblassystems nach einem der vorhergehenden Ansprüche, bei welchem Verfahren die Ausblasdüse (11) so weit nach innen in den Behälter verlagert wird, dass ein äußerer Öffnungsrand einer Ausblasöffnung (57) der Ausblasdüse oder die vollständige Ausblasöffnung (57), insbesondere eine 360° umlaufend in einer Ebene ausgebildete Ausblasöffnung, in einer Axialposition entsprechend einer Innenwandfläche (3) des Behälters angeordnet wird und wobei die Ausblasöffnung durch Drehung der Düse in eine vordefinierte Ausblasrichtung gerichtet ist.

## Claims

1. An air blow-out system for receiving at least one air blast device (35) in order to remove caking and material build-up in a procedural large container, such as silos, reactors, bunkers, furnaces and the like, with at least one blow-out nozzle (11) for the sudden emission of an air stream or any other gas stream, the nozzle being contained in a wall penetration (1), **characterized by** a guiding housing (5) which is arranged in the wall penetration (1), the guiding housing (5) containing the blow-out nozzle (11) so that it can be shifted in a longitudinal direction, with the nozzle (11) being coupled with a push drive (41), through which the nozzle (11) can be moved into an operating position in which the at least one blow-out opening (57) of the nozzle (11) protrudes into the inside of the container, and can be moved back into a rest position, in which the nozzle is withdrawn towards the inner opening of the wall penetration (1) and wherein the blow-out system further comprises a setting device which is coupled with the push drive (41) the setting device being set up for a rotational setting of the nozzle and through which the blow-out opening (57) of the nozzle can be adjusted into a predefined blow-out direction in a torque-proof manner.

2. The system according to claim 1, **characterized in that** the setting device can be positioned axially by means of a push drive (41), the setting device being guided in a torque-proof or form-fit manner, preferably by means of at least one guide rod (14; 55).

3. The system according to claim 1 or 2, **characterized in that** the setting device includes a deflector unit (16) arranged for limiting a volume which can be passed by the gas stream, wherein the deflector unit is preferably also set up for aligning the blow-out opening (57) in the predefined blow-out direction.

4. The system according to claim 3, **characterized in that** the deflector unit can be positioned axially together with the nozzle by means of the push drive, wherein the deflector unit can be positioned preferably in a pre-definable axial position, limiting the gas stream pathway and/or can be positioned in a pre-definable axial position in a tube or a tube fitting (21) for connecting an air blast device (35).

5. The system according to claim 3 or 4, **characterized in that** the torque-proof alignment of the blow-out opening (57) is predefined by guiding the deflector unit in a torque-proof manner, preferably by means of a groove-spring-connection or a guide rod (14) which engages into the deflector unit in an interlocking manner.

6. The system according to one of the preceding claims,
**characterized in that**
for the setting device, the blow-out nozzle (11) is arranged around its longitudinal axis rotatable in the guide tube (5) for the rotational setting of the nozzle so that the blow-out nozzle (11) is transferable into various rotational positions for the purpose of different blow-out directions, preferably twistable up to and including 180° relative to the guide housing (5).

7. The system according to claim 6, **characterized in that**
the various rotational positions can be adjusted in steps, preferably in 15° steps.

8. The system according to one of the preceding claims
**characterized in that**
at least in the operating position, the blow-out opening (57) of the nozzle (11) is aligned such that the outgoing air stream goes out parallel with respect to the inner wall surface (3) of the brickwork (2) of the container, in particular aligned into a dividing surface between baking and brickwork.

9. The system according to one of the preceding claims,
**characterized in that**
the blow-out nozzle (11) is connected with a push rod (39) of the push drive (41) at the rear side, the push drive (41) preferably being formed by a pneumatic cylinder.

10. The system according to one of the preceding claims,
**characterized in that**
a rotational drive for a rotation of the push drive (41) is provided, by means of which the blow-out nozzle (11) can be adjusted in its various rotational positions, wherein the rotation by the rotational drive takes place preferably manually or by a motor.

11. The system according to one of the claims 6 to 10, each referring back to at least claim 6,
**characterized in that**
the setting device is firmly connected with a/the push rod (39) of the push drive and is provided with setting openings (51) at an angular distance, preferably 15 °, to one another, and that the rotational alignment takes place via an engagement of a locking element into one of the setting openings (51), wherein the rotational adjustment takes place preferably manually.

12. The system according to one of the claims 6 to 11, each referring back to at least claim 6,
**characterized in that**
a/the deflector unit or a setting disk (49) of the setting device can be connected in a torque-proof manner with the push drive at different setting openings (26; 51) which are arranged to one another at an angular distance, preferably 15 °, or that the setting device is received in a setting housing (43) at which the push drive (41) is arranged and in which setting device the push rod (39) is received.

13. The system according to one of the claims 6 to 12, each referring back to at least claim 6,
**characterized in that**
the deflector unit is guided in a torque-proof manner by a guide means which engages into the deflector unit in an interlocking way, preferably in a tube or a tube fitting for connecting an air blast system, or that the locking bolt (53) is received between two guide rods (55) of a/the setting housing (43) for the purpose of the rotational adjustment.

14. The system according to one of the preceding claims,
**characterized in that**
in front of one/the container wall of the container, a blow-out air connection (58) is provided so that blow-out air can be introduced into the blow-out channel which leads to the blow-out nozzle (11), wherein the system is preferably set up to introduce blow-out air either before or directly after the termination of the air blast device (35) or when moving out the blow-out nozzle into the operating position.

15. The system according to claim 14,
**characterized in that**
the blow-out air connection (58) (59) is connected with a check valve (67) and that the blow-out air, which is guided from the compressed air net (63) or from the air blast device (35) preferably via 2/2 way vales (69), can be introduced such that a depression in the system can be avoided.

16. The system according to one of the preceding claims, **characterized in that** the blow-out opening (57) includes a blow-out angle of 180 ° or at least almost 360 °.

17. A process for bidirectionally moving a blow-out nozzle in order to remove caking in a procedural container between an operating position and a rest position in order to operate a blow-out system according to one of the preceding claims, with which process the blow-out nozzle (11) is shifted to the inside into the container as far as necessary such that an outer opening edge of a blow-out opening (57) of the blow-out nozzle or the complete blow-out opening (57), in particular a blow-out nozzle which is configured 360 ° circumferentially in a surface, is arranged in an axial position corresponding with an inner wall surface (3) of the container and wherein the blow-out opening is directed into a predefined blow-out direction by turning the nozzle.

## Revendications

1. Système de purge destiné à recevoir au moins un appareil à impulsion d'air (35) pour décoller des colmatages et des amas de matière dans un contenant de grande capacité lié à la technologie des procédés, tel qu'un silo, un réacteur, une trémie, un four ou similaire, comprenant au moins une buse de purge (11) pour l'expulsion instantanée d'un flux d'air ou autre flux de gaz, qui est reçue dans une ouverture de paroi (1), **caractérisé par** un boîtier de guidage (5) disposé dans l'ouverture de paroi (1), dans lequel la buse de purge (11) est reçue de manière mobile longitudinalement, la buse (11) étant couplée à un actionneur linéaire (41), permettant de déplacer la buse (11) dans une position de fonctionnement, dans laquelle l'au moins un orifice de sortie (57) de la buse (11) dépasse à l'intérieur du contenant, et de la ramener dans une position de repos, dans laquelle la buse est en retrait par rapport à l'orifice intérieur de l'ouverture de paroi (1), et le système de purge comportant en outre un dispositif de réglage couplé à l'actionneur linéaire (41) et configuré pour un réglage en rotation de la buse et permettant d'orienter l'orifice de sortie (57) de la buse de manière bloquée en rotation dans une direction de purge pouvant être prédéfinie.

2. Système selon la revendication 1, **caractérisé en ce que** le dispositif de réglage peut être positionné axialement au moyen de l'actionneur linéaire (41), le dispositif de réglage étant guidé bloqué en rotation ou bloqué en rotation par complémentarité de formes, de préférence au moyen d'au moins une barre conductrice (14 ; 55).

3. Système selon la revendication 1 ou 2, **caractérisé en ce que** le dispositif de réglage comporte une unité déflectrice (16) configurée pour limiter un volume dans lequel le flux de gaz peut passer, l'unité déflectrice étant de préférence également configurée pour orienter l'orifice de sortie (57) dans la direction de purge prédéfinie.

4. Système selon la revendication 3, **caractérisé en ce que** l'unité déflectrice peut être positionnée axialement conjointement avec la buse au moyen de l'actionneur linéaire, l'unité déflectrice pouvant être positionnée, dans la position de fonctionnement, de préférence dans une position axiale prédéfinissable de manière à limiter un trajet du flux de gaz et/ou pouvant être positionnée dans une position axiale prédéfinissable dans un tuyau ou un raccord de tuyau (21) destiné au raccordement d'un appareil à impulsion d'air (35).

5. Système selon la revendication 3 ou 4, **caractérisé en ce que** l'orientation bloquée en rotation de l'orifice de sortie (57) est prédéfinie en guidant l'unité déflectrice de manière bloquée en rotation, de préférence au moyen d'un assemblage à rainure et languette ou d'une barre conductrice (14) venant en prise par complémentarité de formes dans l'unité déflectrice.

6. Système selon l'une des revendications précédentes, **caractérisé en ce que** pour le dispositif de réglage, la buse de purge (11) est montée rotative sur son axe longitudinal dans le tuyau de guidage (5) pour le réglage en rotation de la buse, de telle sorte que la buse de purge (11) peut être amenée dans différentes positions en rotation afin d'obtenir différentes directions de purge, la buse de purge (11) pouvant être tournée de préférence jusqu'à 180° par rapport au boîtier de guidage (5).

7. Système selon la revendication 6, **caractérisé en ce que** les différentes positions en rotation peuvent être réglées par paliers, de préférence par paliers de 15°.

8. Système selon l'une des revendications précédentes, **caractérisé en ce que** l'orifice de sortie (57) de la buse (11) est orienté au moins dans la position de fonctionnement de telle manière que le flux d'air sortant sort parallèlement à la surface de paroi intérieure (3) du mur (2) du contenant, orienté en particulier en direction d'une surface de séparation entre le colmatage et le mur.

9. Système selon l'une des revendications précédentes, **caractérisé en ce que** la buse de purge (11) est reliée par l'arrière à une barre de poussée (39) de l'actionneur linéaire (41), l'actionneur linéaire (41) étant formé de préférence par un vérin pneumatique.

10. Système selon l'une des revendications précédentes, **caractérisé en ce qu'**un actionneur rotatif est prévu pour une rotation de l'actionneur linéaire (41), au moyen duquel la buse de purge (11) peut être orientée dans ses différentes positions en rotation, la rotation par l'actionneur rotatif se faisant de préférence de manière manuelle ou motorisée.

11. Système selon l'une des revendications 6 à 10, respectivement dépendantes au moins de la revendication 6, **caractérisé en ce que** le dispositif de réglage est relié fixement à une/la barre de poussée (39) de l'actionneur linéaire et est pourvu d'orifices de réglage (51) espacés entre eux selon un angle, de préférence de 15°, et **en ce que** l'orientation en rotation se fait par la mise en prise d'un organe de blocage dans un des orifices de réglage (51), le réglage en rotation se faisant de préférence manuellement.

12. Système selon l'une des revendications 6 à 11, respectivement dépendantes au moins de la revendication 6, **caractérisé en ce qu'**une/l'unité déflectrice ou un disque de réglage (49) du dispositif de réglage peut être relié(e) de manière bloquée en rotation à l'actionneur linéaire au niveau de différents orifices de réglage (26; 51) disposés espacés entre eux selon un angle, de préférence de 15°, ou **en ce que** le dispositif de réglage est reçu dans un boîtier de réglage (43), sur lequel est disposé l'actionneur linéaire (41) et dans lequel est reçue la barre de poussée (39).

13. Système selon l'une des revendications 6 à 12, respectivement dépendantes au moins de la revendication 6, **caractérisé en ce que** l'unité déflectrice est guidée de manière bloquée en rotation à l'aide d'un moyen de guidage venant en prise par complémentarité de formes dans l'unité déflectrice, de préférence dans un tuyau ou un raccord de tuyau destiné au raccordement d'un appareil à impulsion d'air, ou **en ce que** l'axe de verrouillage (53) est reçu entre deux barres conductrices (55) d'un/du boîtier de réglage (43) à des fins de réglage en rotation.

14. Système selon l'une des revendications précédentes, **caractérisé en ce qu'**un raccord d'air de purge (58) est prévu avant une/la paroi du contenant, de telle sorte que de l'air de purge peut être introduit dans le canal de sortie menant à la buse de purge (11), le système étant de préférence configuré pour introduire de l'air de purge au choix avant ou directement après le tir de l'appareil à impulsion d'air (35) ou lors de la sortie de la buse de purge (11) dans la position de fonctionnement.

15. Système selon la revendication 14, **caractérisé en ce que** le raccord d'air de purge (59) est relié à un clapet antiretour (67) et l'air de purge peut être alimenté depuis le réseau d'air comprimé (63) ou l'appareil à impulsion d'air (35) de préférence commandé par le biais de vannes 2/2 voies (69), de telle manière qu'une dépression peut être évitée dans le système.

16. Système selon l'une des revendications précédentes, **caractérisé en ce que** l'orifice de sortie (57) présente un angle de sortie de 180° ou au moins approximativement 360°.

17. Procédé de déplacement en va-et-vient entre une position de fonctionnement et une position de repos d'une buse de purge destinée à décoller des colmatages dans un contenant lié à la technologie des procédés, à savoir pour faire fonctionner un système de purge selon l'une des revendications précédentes, procédé selon lequel la buse de purge (11) est déplacée vers l'intérieur dans le contenant jusqu'à ce qu'un bord d'orifice extérieur d'un orifice de sortie (57) de la buse de purge ou que l'orifice de sortie (57) complet, en particulier un orifice de sortie de 360° réalisé tournant dans un plan, soit disposé dans une position axiale correspondant à une surface de paroi intérieure (3) du contenant et l'orifice de sortie étant orienté dans une direction de purge prédéfinie par une rotation de la buse.
